# EUROPÄISCHE PATENTSCHRIFT

(11) **EP 2 762 422 B1**
(45) Veröffentlichungstag und Bekanntmachung des Hinweises auf die Patenterteilung: **27.09.2017**
(21) Anmeldenummer: 14151783.9
(22) Anmeldetag: 20.01.2014
(51) Int. Cl.: B65F 1/14, B65B 67/12

(54) **Bausatz für einen Abfallsammler**
Kit for a refuse receptacle
Kit pour un collecteur de déchets

(30) Priorität: 04.02.2013 DE 102013101073
(43) Veröffentlichungstag der Anmeldung: 06.08.2014
(73) Patentinhaber: Naber Holding GmbH & Co. KG, 48529 Nordhorn (DE)
(72) Erfinder: Schelle, Ivo, 22765 Hamburg (DE); Naber, Hans-Joachim, 48527 Nordhorn (DE); Kressel, Philipp Jonas, 20144 Hamburg (DE)
(74) Vertreter: Angerhausen, Christoph

(56) Entgegenhaltungen:
- WO-A1-03/101853
- WO-A1-2006/010232
- BE-A- 494 307
- DE-U1- 9 407 211
- US-A- 5 195 649
- US-A- 5 671 858
- US-A- 6 089 394
- US-A1- 2006 196 879
- US-A1- 2012 160 846

## Beschreibung

Die Erfindung betrifft einen Bausatz für einen Abfallsammler, gemäß dem Oberbegriff des Anspruchs 1. Einen derartigen Bausatz beschreibt die DE 94 07 211 U1. Ein ähnlicher Abfallsammler ist auch aus der DE 101 12 205 A1 bekannt.
Aus dem Stand der Technik bekannte Abfallsammler haben häufig den Nachteil, dass sie ein vergleichsweise großes Packmaß aufweisen, was den Transport und den Versand dieser erschwert. Diese Abfallsammler sind in der Regel auch nur schwierig zu reinigen. Darüber hinaus besteht ein Bedarf nach Abfallsammlern, die in ihrer äußeren Erscheinung, insbesondere hinsichtlich ihrer farblichen Gestaltung an die individuellen Wünsche des Benutzers angepasst werden können.
Es ist daher die Aufgabe der Erfindung, einen Abfallsammler bereit zu stellen, welcher die genannten Nachteile nicht aufweiset. Der vorzuschlagende Abfallsammler sollte daher über ein geringes Packmaß verfügen, leicht zu reinigen und darüber hinaus in seinem Erscheinungsbild variabel sein.
Diese Aufgabe wird erfindungsgemäß durch einen Bausatz mit den Merkmalen des Anspruchs 1 gelöst. Die Ansprüche 2 bis 10 betreffen jeweils vorteilhafte Ausführungsformen der Erfindung.

Der erfindungsgemäße Bausatz für einen Abfallsammler zeichnet sich durch die Merkmale des kennzeichnenden Teils des Anspruchs 1 aus. Erfindungsgemäß wird somit ein Bausatz bereitgestellt welcher in seinem Grundaufbau aus einem vergleichsweise flachen Bodenelement und einem vergleichsweise flachen Deckrahmen sowie einer Anzahl länglicher Stegelemente besteht. Diese Teile sind über ein Stecksystem miteinander verbunden und somit einfach montier- und demontierbar. Dadurch weist der Bausatz nicht nur ein geringes Packmaß auf, die Einzelteile sind auch leicht zu reinigen. Das Bodenelement, der Deckrahmen sowie die Stegelemente können als einfach zu reinigende Kunststoff-Spritzgusselemente ausgebildet sein.
Um die Montage des Abfallsammlers zu vereinfachen, ist bei einer Ausführungsform der Erfindung vorgesehen, das die Steckaufnahmen identisch ausgebildet und die Stegelemente Gleichteile sind.
Gemäß einer Ausführungsform sind der Deckrahmen und das Bodenelement im Wesentlichen quadratisch ausgebildet. Grundsätzlich können sie auch jede andere, geeignete Geometrie aufweisen, beispielsweise rund sein. Bei der Ausführungsform mit einem im Wesentlichen quadratischen Deckrahmen und Bodenelement ist in jeder der vier Ecken des Deckrahmens und des Bodenelements zwischen diesen ein Stegelement in fluchtende Steckaufnahmen von Bodenelement und Deckrahmen einsteckbar, wobei die Stegelemente im Querschnitt senkrecht zu ihrer Längsrichtung einen Viertelkreis beschreiben. Vorzugsweise verbinden die Stegelemente somit in vertikaler Richtung die fluchtenden Ecken von Deckrahmen und Bodenelement, so dass in horizontaler Richtung zwischen den Stegelementen Öffnungen ausgebildet sind. Die Außenhaut ist aus einer Plane oder einem Textil gefertigt, die über einen Klettverschluss an dem aus Bodenelement, Deckrahmen und Stegelementen bestehenden Skelett des Abfallsammlers befestigt wird. Durch Austausch der Außenhaut kann auch die äußere Erscheinung des Abfallsammlers variiert werden. Weiterhin bietet eine derartige, austauschbare Außenhaut die Möglichkeit, dass sie bei Bedarf zu Reinigungszwecken entfernt und nach erfolgter Reinigung wieder an dem Abfallsammlerskelett befestigt werden kann. Auch diese Ausführungsform geht somit auf den Bedarf nach einem einfach zu reinigenden und in seiner optischen Gestaltung variablen Abfallsammler ein.

Für einen Abfallsammler mit einem Trittdeckel weist der Bausatz weiterhin einen schwenkbaren an den Deckrahmen anscharnierten Deckel, eine an dem Bodenelement anscharnierte Betätigungswippe sowie eine Druckstange auf. Die Betätigungswippe weist eine Trittseite und eine Betätigungsseite auf, welche einen Winkel zwischen ungefähr 140° und 175° einschließen, wobei die Betätigungsseite im montierten Zustand über die Druckstange an dem Deckel angreift. Alternativ ist der Abfallsammler ohne Trittdeckel auch als Papierkorb oder dergleichen zu verwenden.
Bei einer optisch besonders ansprechenden Ausführungsform ist die Betätigungswippe ein das Bodenelement unter einem Abstand umlaufender Bügel. Dabei kann die Betätigungswippe beispielsweise einen runden oder einen rechteckigen Querschnitt, mit oder ohne gerundete Ecken aufweisen.
Dabei kann ein erster U-förmige Abschnitt des Bügels die Trittseite und ein zweiter U-förmiger Abschnitt die Betätigungsseite bilden. Die Trittseite und die Betätigungsseite gehen in an zwei gegenüberliegenden Knickstellen ineinander über, wobei der Bügel um eine sich durch die Knickstellen erstreckende Achse drehbar gelagert ist.
Der erfindungsgemäße Bausatz ermöglicht es auch, dass auf einfache Weise das Fassungsvolumen des Abfallsammlers durch Variation seiner Höhe verändert werden kann. Dazu ist erfindungsgemäß ein Zubehörkit für einen Bausatz der zuvor beschriebenen Art vorgesehen, der einen Satz gleichartiger Austauschstegelemente, die sich in ihrer Länge um einen bestimmten Betrag von der Länge der Stegelemente unterscheiden, und eine Austauschdruckstange aufweist, die sich in ihrer Länge um denselben Betrag von der Länge der Druckstange unterscheidet.

Es kann gemäß einer weiteren Ausführungsform vorgesehen sein, dass der Deckel im Scharnierbereich ein Dämpfungselement aufweist, von dem er beim Schließen gebremst wird.

Der Deckrahmen kann an einer Auflageseite für den Deckel eine Gummilippe aufweisen, die für eine Abdichtung zwischen dem Deckrahmen und dem Deckel sorgt. Eine weitere Gummilippe an einer Aufstandsfläche des Bodenelementes verhindert ein Verrutschen des Abfallsammlers auf dem Fußboden.

Ein offener Papierkorb (ohne Deckel) kann auch dadurch erreicht werden, dass anstelle des Deckrahmens ein weiteres Bodenelement verbaut wird, wobei das Bodenelement bei dieser Ausführungsform ein offener Bodenrahmen ist, ähnlich zu dem Deckrahmen oder ein Deckrahmen, wobei der untere Bodenrahmen des Papierkorbs wahlweise mit einer Bodenwanne verschließbar ist.

Weitere Einzelheiten der Erfindung werden anhand der nachstehenden Figuren erläutert. Dabei zeigt:
- Figur 1a und 1b: zwei perspektivische Ansicht einer Ausführungsform des erfindungsgemäßen Abfallsammlers von schräg vorne und von schräg hinten; und
- Figur 2: eine Ausführungsform einer erfindungsgemäßen flexiblen Außenhaut.

Die Figuren 1a und 1b zeigen einen bis auf die Montage der Außenhaut (nicht dargestellt, siehe Figur 2) fertig montierten Abfallsammler 1. Der Abfallsammler 1 weist ein Bodenelement 2, einen Deckrahmen 3 und sich zwischen diesen vertikal erstreckende Stegelemente 5 auf. Das Bodenelement 2 und der Deckrahmen 3 sind im Wesentlichen quadratisch mit gerundeten Ecken ausgebildet, wobei die Stegelemente 5 gerade die Ecken des Bodenelements 2 mit fluchtenden Ecken des Deckrahmens 3 verbinden. Zwischen benachbarten Stegelementen 5 ist eine Öffnung ausgebildet. An dem Bodenelement 2 ist eine Betätigungswippe 10 anscharniert, welche eine Trittseite 12 und eine Betätigungsseite 13 aufweist. Die Betätigungsseite 13 ist über eine Druckstange 11 mit einem Deckel 9 gekoppelt, welcher an dem Deckrahmen 3 anscharniert ist. Die Trittseite 12 und die Betätigungsseite 13 sind jeweils als ein U-förmiger Abschnitt ausgebildet, wobei die beiden U-förmigen Abschnitte an zwei gegenüberliegenden Knickstellen 14 ineinander übergehen und dabei einen Winkel von ca. 170° einschließen.
Die Stegelemente 5 weisen eine Außenseite 6 auf, die jeweils mit einem Außenumfang 7 des Bodenelements 2 und einem Außenumfang 7 des Deckrahmens 3 fluchtet. Die Außenseiten 6 sowie die Außenumfänge 7 bilden eine Montageseite für eine flexible Außenhaut (siehe Figur 2). Zur Befestigung der Außenhaut an der Außenseite 6 der Stegelemente 5 oder an den Au-ßenumfängen 7 des Bodenelements 2 oder des Deckrahmens 3 können diese Klettverbinder 15 aufweisen.
Die in Figur 2 gezeigte Außenhaut 8 kann beispielsweise aus einem Textil, aber auch aus einer LKW-Plane gefertigt sein, wobei Letztere den Vorteil hat, besonders pflegeleicht zu sein. Die Außenhaut weist eine Breite B auf, welche der Länge der Stegelemente 5 zuzüglich der vertikalen Abmessungen des Außenumfangs 7 des Bodenelements 2 und des Deckrahmens 3 entspricht. Die Außenhaut 8 weist eine Länge L auf, welche zur Ausbildung eines Überlappungsbereichs etwas größer als die Länge des Außenumfangs 7 des Bodenelements 2 und des Deckrahmens 3 ist. In dem Überlappungsbereich sind die Enden der Außenhaut 8 in Längsrichtung mit Hilfe von Klettverbindern 15 miteinander verbunden. An den sich in Längsrichtung erstreckenden Rändern der Außenhaut 8 sind ebenfalls Klettverbinder 15 vorgesehen, welche mit entsprechenden Klettverbindergegenstücken am Außenumfang 7 des Bodenelements und des Deckrahmens 3 verbunden werden können.

## Patentansprüche

1. Bausatz für einen Abfallsammler (1), mit einem Bodenelement (2) und einem Deckrahmen (3), die in ihrem Randbereich jeweils dieselbe Anzahl Steckaufnahmen (4) aufweisen, und mit gleich langen Stegelementen (5) in derselben Anzahl, wobei jedes Stegelement (5) über ein erstes Ende in eine der Steckaufnahmen (4) des Bodenelements (2) und über ein in Längsrichtung des Stegelements (5) von dem ersten Ende beabstandetes zweites Ende in eine der Steckaufnahmen (4) des Deckrahmens (3) einsteckbar ist, wobei die Stegelemente (5) jeweils eine Außenseite (6) aufweisen, die bei in das Bodenelement (2) und den Deckrahmen (3) eingesteckten Stegelementen (5) mit einem Außenumfang (7) des Bodenelements (2) und mit einem Außenumfang (7) des Deckrahmens (3) fluchtet, wobei die Außenseiten (6) und die Außenumfänge (7) eine den Abfallsammler (1) umgebende Montageseite für eine Außenhaut (8) des Abfallsammlers bilden, und wobei der Bausatz weiterhin eine austauschbare, flexible Außenhaut (8) aus einem Textil, einer Folie oder einer Plane aufweist,
mit einer Breite (B), die der Länge der Stegelemente (5) plus die vertikalen Abmessungen des Außenumfangs (7) des Bodenelements und des Deckrahmens (3) entspricht, **dadurch gekennzeichnet, dass** die Außenhaut (8) eine Länge (L) aufweist, die zur Ausbildung eines Überlappungsbereichs etwas größer als die Länge des Außenumfangs (7) des Bodenelements (2) und des Deckrahmens (3) ist, wobei in dem Überlappungsbereich Enden der Außenhaut (8) in Längsrichtung mit Hilfe von Klettverbindern (15) miteinander verbunden sind, und wobei an den sich in Längsrichtung erstreckenden Rändern der Außenhaut (8) ebenfalls Klettverbinder (15) vorgesehen sind, welche mit entsprechenden Klettverbindergegenstücken am Außenumfang (7) des Bodenelements (2) und des Deckrahmens (3) verbunden sind.

2. Bausatz nach Anspruch 1, bei dem die Steckaufnahmen (4) identisch ausgebildet und die Stegelemente (5) Gleichteile sind.

3. Bausatz nach Anspruch 1 oder 2, bei dem der Deckrahmen (3) und das Bodenelement (2) im Wesentlichen quadratisch sind, wobei in jeder Ecke von Deckrahmen (3) und Bodenelement (2) zwischen diesen ein Stegelement (5) in fluchtende Steckaufnahmen (4) von Bodenelement (2) und Deckrahmen (3) einsteckbar ist, wobei die Stegelemente (5) im Querschnitt senkrecht zu ihrer Längsrichtung einen Viertelkreis beschreiben.

4. Bausatz nach einem der vorangegangenen Ansprüche, der weiterhin einen schwenkbar an dem Deckrahmen (3) anscharnierten Deckel (9), eine an dem Bodenelement (2) anscharnierte Betätigungswippe (10) und eine Druckstange (11) aufweist, wobei die Betätigungswippe (10) eine Trittseite (12) und eine Betätigungsseite (13) aufweist, die einen Winkel zwischen ungefähr 140° und 175° einschließen, und wobei die Betätigungsseite (13) über die Druckstange (11) an dem Deckel (9) angreift.

5. Bausatz nach Anspruch 4, bei dem die Betätigungswippe (10) ein das Bodenelement (2) unter einem Abstand umlaufender Bügel ist.

6. Bausatz nach Anspruch 5, bei dem die Betätigungswippe (10) einen runden oder einen rechteckigen Querschnitt, mit oder ohne gerundete Ecken, aufweist.

7. Bausatz nach Anspruch 5 oder 6, bei dem ein erster U-förmiger Abschnitt des Bügels die Trittseite (12) und ein zweiter U-förmiger Abschnitt die Betätigungsseite (13) bildet, die in an zwei gegenüber liegenden Knickstellen (14) ineinander übergehen, wobei der Bügel um eine sich durch die Knickstellen (14) erstreckende Achse drehbar gelagert ist.

8. Bausatz nach Anspruch 1, bei dem das Bodenelement einen Bodenrahmen und eine diesen wahlweise verschließende Bodenwanne aufweist, wobei der Bodenrahmen und die Bodenwanne als separate Bauteile ausgebildet sind.

9. Bausatz nach einem der Ansprüche 4 bis 7, der weiterhin ein Zubehörkit mit einem Satz gleichartiger Austauschstegelemente, die sich in ihrer Länge um einen bestimmten Betrag von der Länge der Stegelemente (5) unterscheiden, und mit einer Austauschdruckstange, die sich in ihrer Länge um denselben Betrag von der Länge der Druckstange (11) unterscheidet, aufweist.

## Claims

1. Kit for a refuse receptacle (1), comprising a base element (2) and a cover frame (3) which comprise the same number of plug-in receptacles (4) in the edge region thereof, and comprising the same number of equal-length bar elements (5), wherein each bar element (5) can be inserted at a first end into a plug-in receptacle (4) of the base element (2) and can be inserted at a second end, separated from the first end in a longitudinal direction of the bar element (5), into one of the plug-in receptacles (4) of the cover frame (3), wherein the bar elements (5) each comprise an outer face (6) which aligns with an outer periphery (7) of the base element (2) and with an outer periphery (7) of the cover frame (3) when the bar elements (5) are inserted in the base element (2) and in the cover frame (3), wherein the outer faces (6) and the outer peripheries (7) form a mounting face surrounding the refuse receptacle (1) for an outer skin (8) of the refuse receptacle, and wherein the kit further comprises an exchangeable, flexible outer skin (8) made from a textile, film or tarpaulin, having a width (B) which corresponds to the length of the bar element (5) plus the vertical dimensions of the outer peripheries (7) of the base element and the cover frame (3), **characterised in that** the outer skin (8) has a length (L) which, in order to form an overlapping region, is slightly greater than the length of the outer periphery (7) of base element (2) and of the cover frame (3), wherein, in the overlapping region, ends of the outer skin (8) are connected together in the longitudinal direction by means of hook-and-loop fasteners (15), and wherein hook-and-loop fasteners (15) are also provided on the edges of the outer skin (8) extending in the longitudinal direction, which are connected to corresponding hook-and-loop fastener mating pieces on the outer periphery (7) of the base element (2) and of the cover frame (3).

2. Kit according to claim 1, in which the plug-in receptacles (4) are identically formed and the bar elements (5) are identical parts.

3. Kit according to claim 1 or 2, in which the cover frame (3) and the base element (2) are substantially square, wherein at each corner of the cover frame (3) and base element (2), a bar element (5) can be inserted between same in aligned plug-in receptacles (4) of the base element (2) and cover frame (3), wherein the bar elements (5) describe a quarter circle in cross-section perpendicular to the longitudinal direction.

4. Kit according to any one of the preceding claims, which also comprises a hinged lid (9) that is pivotable on the cover frame (3), an actuating rocker (10) hinged on the base element (2) and a pushrod (11), wherein the actuating rocker (10) comprises a treadle side (12) and an actuation side (13) which form an angle of between approximately 140° and 175°, and wherein the actuation side (13) engages with the lid (9) via the pushrod (11).

5. Kit according to claim 4, in which the actuating rocker (10) is a bracket surrounding the base element (2) at a distance.

6. Kit according to claim 5, in which the actuating rocker (10) has a round or rectangular cross-section, with or without rounded corners.

7. Kit according to claim 5 or 6, in which a first U-shaped section of the bracket forms the treadle side (12) and a second U-shaped section forms the actuation side (13), which merge into each other at two kink points (14) on opposite sides, wherein the bracket is mounted so as to rotate about an axis extending through the kink points (14).

8. Kit according to claim 1, in which the base element comprises a base frame and a base tray optionally closing same, wherein the base frame and the base tray are formed as separate components.

9. Kit according to any one of claims 4 to 7, which additionally comprises an accessories kit having a set of identical exchange bar elements, which differ in length by a determined amount from the length of the bar elements (5), and having an exchange pushrod which differs in length, by the same amount, from the length of the pushrod (11).

## Revendications

1. Kit pour un collecteur de déchets (1), avec un élément de fond (2) et avec un cadre de couvercle (3), qui comportent sur leur bord à chaque fois le même nombre de logements d'enfichage (4), et avec des éléments de traverse (5) de même longueur et en même quantité, dans lequel chaque élément de traverse (5) peut être enfiché par une première extrémité dans l'un des logements d'enfichage (4) de l'élément de fond (2) et par une seconde extrémité, distante de la première extrémité dans la direction longitudinale de l'élément de traverse (5), dans l'un des logements d'enfichage (4) du cadre de couvercle (3),dans lequel les éléments de traverse (5) comportent chacun un côté extérieur (6) qui, lorsque les éléments de traverse (5) sont enfichés dans l'élément de fond (2) et dans le cadre de couvercle (3), est aligné avec une périphérie extérieure (7) de l'élément de fond (2) et avec une périphérie extérieure (7) du cadre de couvercle (3), dans lequel les côtés extérieurs (6) et les périphéries extérieures (7) forment un côté de montage entourant le collecteur de déchets (1) et destiné à un habillage extérieur (8) du collecteur de déchets et dans lequel le kit comporte en plus un habillage extérieur (8), souple et échangeable, formé d'un textile, d'une feuille ou d'une bâche, avec une largeur (B) qui correspond à la longueur des éléments de traverse (5) plus les dimensions verticales de la périphérie extérieure (7) de l'élément de fond et du cadre de couvercle (3), **caractérisé en ce que** l'habillage extérieur (8) a une longueur (L) qui est, pour former une zone de chevauchement, un peu plus grande que la longueur de la périphérie extérieure (7) de l'élément de fond (2) et du cadre de couvercle (3), dans lequel les extrémités de l'habillage extérieur (8) sont reliées l'une à l'autre dans la zone de chevauchement dans la direction longitudinale à l'aide de bandes auto-agrippantes (15) et dans lequel des bandes auto-agrippantes (15) sont également prévues sur les bords de l'habillage extérieur (8) qui s'étendent dans la direction longitudinale, lesquelles bandes auto-agrippantes sont assemblées à des pièces complémentaires de bandes auto-agrippantes correspondantes sur la périphérie extérieure (7) de l'élément de fond (2) et du cadre de couvercle (3).

2. Kit selon la revendication 1, dans lequel les logements d'enfichage (4) sont conçus à l'identique et les éléments de traverse (5) sont des pièces identiques.

3. Kit selon la revendication 1 ou 2, dans lequel le cadre de couvercle (3) et l'élément de fond (2) sont sensiblement carrés, dans lequel un élément de traverse (5) peut être enfiché dans des logements d'enfichage alignés (4) de l'élément de fond (2) et du cadre de couvercle (3) à chaque angle du cadre de couvercle (3) et de l'élément de fond (2) entre ceux-ci, et dans lequel les éléments de traverse (5) décrivent un quart de cercle en section transversale perpendiculairement à leur direction longitudinale.

4. Kit selon l'une quelconque des revendications précédentes, qui comporte en outre un couvercle (9) articulé à pivotement sur le cadre de couvercle (3), une bascule de commande (10) articulée à l'élément de fond (2) et une tige de compression (11), dans lequel la bascule de commande (10) comporte un côté de pédale (12) et un côté de commande (13) qui incluent un angle compris entre environ 140° et 175°, et dans lequel le côté de commande (13) s'engage sur le couvercle (9) par l'intermédiaire de la tige de compression (11).

5. Kit selon la revendication 4, dans lequel la bascule de commande (10) est un étrier qui fait le tour de l'élément de fond (2) à une certaine distance de celui-ci.

6. Kit selon la revendication 5, dans lequel la bascule de commande (10) a une section transversale ronde ou rectangulaire, avec ou sans angles arrondis.

7. Kit selon la revendication 5 ou 6, dans lequel un premier tronçon en forme de U de l'étrier forme le côté de pédale (12) et un second tronçon en forme de U forme le côté de commande (13), lesquels côtés se fondent l'un dans l'autre au niveau de deux points d'inflexion (14) opposés l'un à l'autre, l'étrier étant monté à rotation autour d'un axe passant par les points d'inflexion (14).

8. Kit selon la revendication 1, dans lequel l'élément de fond comporte un cadre de fond et un bac de fond fermant à volonté, le cadre de fond et le bac de fond étant conçus comme des pièces séparées.

9. Kit selon l'une quelconque des revendications 4 à 7, qui comporte en outre un kit d'accessoires avec un jeu d'éléments de traverse de remplacement du même type qui se distinguent par leur longueur d'une quantité déterminée de la longueur des éléments de traverse (5), et avec une tige de compression de remplacement qui se distingue par sa longueur de la même quantité de la longueur de la tige de compression (11).
